# EUROPÄISCHE PATENTSCHRIFT

(11) **EP 3 591 636 B1**
(45) Veröffentlichungstag und Bekanntmachung des Hinweises auf die Patenterteilung: **27.09.2023**
(21) Anmeldenummer: 19183657.6
(22) Anmeldetag: 01.07.2019
(51) Int. Cl.: G08C 17/02, G08C 25/00

(54) **SYSTEM UND VERFAHREN ZUR BEEINFLUSSUNG VON MASCHINENFUNKTIONEN EINER LANDMASCHINE, SOWIE LANDMASCHINE MIT EINEM DERARTIGEN SYSTEM**
SYSTEM AND METHOD FOR INFLUENCING MACHINE FUNCTIONS OF AN AGRICULTURAL MACHINE, AND AGRICULTURAL MACHINE COMPRISING SUCH A SYSTEM
SYSTÈME ET PROCÉDÉ PERMETTANT D'INFLUENCER LES FONCTIONS DE MACHINE D'UNE MACHINE AGRICOLE AINSI QUE MACHINE AGRICOLE DOTÉE D'UN TEL SYSTÈME

(30) Priorität: 02.07.2018 DE 102018115968
(43) Veröffentlichungstag der Anmeldung: 08.01.2020
(73) Patentinhaber: Horsch Maschinen GmbH, 92421 Schwandorf (DE)
(72) Erfinder: POLLINGER, Philipp, 92421 Schwandorf (DE)
(74) Vertreter: v. Bezold & Partner Patentanwälte - PartG mbB

(56) Entgegenhaltungen:
- DE-A1- 10 026 263
- DE-A1- 19 946 441
- DE-A1-102017 103 225
- US-A1- 2018 024 549

## Beschreibung

Die vorliegende Erfindung betrifft ein System zur Beeinflussung von Maschinenfunktionen einer Landmaschine mit den Merkmalen des unabhängigen Anspruchs 1. Die Erfindung betrifft zudem ein Verfahren zur Beeinflussung von Maschinenfunktionen mit den Merkmalen des Verfahrensanspruchs 16. Darüber hinaus betrifft die Erfindung eine Landmaschine mit den Merkmalen des Anspruchs 19.

Zur Beeinflussung, wie z.B. zur Steuerung und/oder Parametrisierung, von Maschinenfunktionen von Landmaschinen finden zunehmend mobile Endgeräte, wie Smartphones oder Tablet-Computer oder dergl. Geräte, Verwendung. Derartige mobile Endgeräte sind in der Regel wesentlich günstiger als bisher eingesetzte Bedientableaus und können zudem zumeist auch ohne drahtgebundene Kommunikationskanäle eingesetzt werden. Mobile Endgeräte sind jedoch zur Beeinflussung, d.h. insbesondere zur Steuerung und Parametrisierung von Maschinenfunktionen nur bedingt geeignet.

Um sicherheitsrelevante Maschinenfunktionen an einer Landmaschine beeinflussen zu können, müssen die an den Landmaschinen vorhandenen Steuereinrichtungen und deren Komponenten die Anforderungen der sog. "Funktionalen Sicherheit" erfüllen, wobei diese Anforderungen in einer Mehrzahl von technischen Normen vorgegeben sind, so bspw. in der ISO 26262 oder der ISO 13849 oder der ISO 25119. Auf Basis dieser Normen können sog. Performance Level definiert werden, auf Basis derer die jeweiligen Systeme zur Beeinflussung von Maschinenfunktionen entsprechende Anforderungen bzw. Sicherheitsanforderungen erforderlich machen.

Ein System zur Beeinflussung von Maschinenfunktionen mittels eines mobilen Endgeräts geht aus der DE 102 17 398 A1 bereits hervor. Ein mobiles Endgerät dient hierbei zur Befehlseingabe in eine Steuereinrichtung, wobei mittels dieses Systems sowohl sicherheitsrelevante Maschinenfunktionen als auch nicht sicherheitsrelevante Maschinenfunktionen ohne jegliche, durch Sicherheitsanforderungen bzw. durch Performance Level erforderliche, Überprüfungen bzw. Überwachungen angesteuert werden, so dass ein ausreichendes Sicherheitsniveau mittels des hierbei beschriebenen Systems nicht erreicht werden kann.

Neben den Aspekten der Funktionalen Sicherheit ist ein weiteres Problem bei der Verwendung von mobilen Endgeräten darin zu sehen, dass die durch drahtlos ausgebildete Kommunikationskanäle ausgeführte Signalübertragung zwischen einer Steuereinrichtung und dem mobilen Endgerät unterbrochen werden kann, wodurch wiederum die Beeinflussung der Maschinenfunktionen behindert und mitunter auch Fehlfunktionen der Maschinenfunktionen hervorgerufen werden können.

Dokument DE 199 46 441 A1 offenbart eine Vorrichtung zur drahtlosen Übertragung von digitalen Signalen, insbesondere von Sicherheitssignalen, nach dem DECT-Standard mit einem Sender und mit einem Empfänger, wobei der Sender mindestens zwei parallel nutzbare Kanäle pro Frame aufweist.

Dokument DE 10 2017 103225 A1 offenbart ein System, umfassend einen Prozessor, der ausgelegt ist, einen Fahrzeugsystembefehl von einer entfernten Quelle über einen ersten Kommunikationskanal drahtlos zu empfangen, einen zweiten Kommunikationskanal mit einer anscheinenden Befehlsursprungsquelle als Reaktion auf den Empfang des Befehls zu öffnen, eine Verifikation über den zweiten Kommunikationskanal, dass der Befehl von der anscheinenden Befehlsursprungsquelle stammte, anzufordern, und den Befehl als Reaktion auf die Verifikation auszuführen.

Dokument DE 100 26 263 A1 offenbart eine Steuerungseinrichtung für eine industrielle technische Anlage, der von einer Bedienperson Ansteuerbefehle vorgebbar sind, aufgrund derer Zustandsänderungen der Anlage ausgelöst werden. Hierzu wird von der Bedienperson an einem Signalgeber akustisch ein Sprachbefehl eingegeben. Der Signalgeber übermittelt ein aus dem Sprachbefehl abgeleitetes Transmissionssignal leitungsfrei an die Steuerungseinrichtung, die daraus den Ansteuerbefehl für die Anlage ermittelt.

Angesichts des bekannten Standes der Technik kann die Aufgabe der vorliegenden Erfindung darin gesehen werden, ein System zur Verfügung zu stellen, mittels welchem Maschinenfunktionen von Landmaschinen mittels eines mobilen Endgerät auch beim Ausfalls eines Kommunikationskanals beeinflussbar sind und das System zudem derartig ausgeführt ist, dass dieses auch für sicherheitsrelevante Maschinenfunktionen einsetzbar ist.

Diese Aufgaben werden gelöst durch ein System zur Beeinflussung von Maschinenfunktionen einer Landmaschine mit den Merkmalen des unabhängigen Anspruchs 1, sowie durch ein Verfahren zur Beeinflussung von Maschinenfunktionen mit den Merkmalen des Verfahrensanspruch 16, sowie durch eine Landmaschine mit den Merkmalen des Anspruchs 19. Vorteilhafte Weiterbildungen sind in den abhängigen Ansprüchen und der Beschreibung angegeben.

Zur Lösung der vorgenannten Aufgaben schlägt die Erfindung ein System zur Beeinflussung von Maschinenfunktionen einer Landmaschine vor, umfassend zumindest einen elektrisch und/oder pneumatisch und/oder hydraulisch betriebenen Aktor, zur Ausführung der Maschinenfunktion, umfassend zudem eine Steuereinrichtung, die zur mittelbaren oder unmittelbaren Steuerung des zumindest einen Aktors ausgebildet ist, wobei die Steuereinrichtung mit zumindest einem mobilen Endgerät über zumindest einen ersten Kommunikationskanal sowie einem zweiten Kommunikationskanal, zur Übertragung von Signalen, verbindbar ist, und wobei das zumindest eine mobile Endgerät zur Durchführung von Verwaltungsprozessen und/oder zur Befehlseingabe in die Steuereinrichtung ausgebildet ist.

Um ein System zur Verfügung zu stellen, mittels welchem Maschinenfunktionen von Landmaschinen mittels eines mobilen Endgerät auch beim Ausfall eines Kommunikationskanals beeinflussbar sind, und das System zudem derartig ausgeführt ist, dass dieses auch für sicherheitsrelevante Maschinenfunktionen einsetzbar ist, ist vorgesehen, dass die Steuereinrichtung ausgebildet ist, in Abhängigkeit der Befehlseingabe mittels des zumindest einem mobilen Endgerät einen Signalvergleich der Signale zwischen dem mobilen Endgerät und dem zumindest einen ersten Kommunikationskanal sowie zwischen dem mobilen Endgerät und dem zweiten Kommunikationskanal durchzuführen, wobei die Steuereinrichtung zudem ausgebildet ist, eine Maschinenfunktion in Abhängigkeit der durch den Signalvergleich ermittelten Signale zur variieren und/oder zu aktivieren oder deaktivieren.

Das erfindungsgemäße System kann insbesondere bei in der Landwirtschaft verwendeten Landmaschinen verwendet werden, wobei es sich bei den Landmaschinen insbesondere um landwirtschaftliche Arbeitsgeräte (z. B. mittels Zugfahrzeug gezogene Sämaschine und/oder Bodenbearbeitungsmaschine und/oder Feldspritze und/oder Düngerstreuer) handeln kann. Ebenso kann es sich bei den Landmaschinen um selbstfahrende Arbeitsgeräte (z. B. selbstfahrende Feldspritze und/oder selbstfahrender Düngerstreuer) oder Traktoren handeln. Auch autonome Fahrzeuge, welche für den landwirtschaftlichen Einsatz ausgebildet sind, sind denkbar. Beispiele für Landmaschinen sind bspw. Bodenbearbeitungsgeräte, Sägeräte, Pflanzenschutzspritzen, oder Düngerstreuer.

Die Beeinflussung der Maschinenfunktionen kann ein Steuern und/oder ein Regeln und/oder eine Parametrisierung beinhalten, insbesondere ein Steuern und/oder Regeln und/oder eine Parametrisierung von die Maschinenfunktionen durchführenden bzw. ausführenden Aktoren. Beispiele für derartige Maschinenfunktionen sind bspw.
- ein Klappen von einzelnen Maschinenabschnitten zueinander,
- ein Heben und Absenken von an den Maschinen angebrachten Komponenten, bzw. der Landmaschine an sich,
- ein aktivieren- und deaktivieren von Antrieben,
- ein Lenken der Landmaschine bzw. dessen Räder,
- eine Parametrisierung von Abschalt- und Einschaltzeiten bei Section-Control Systemen,
- eine Parametrisierung von Abschalt- und Einschaltpositionen für Aktoren bei Section-Control Systemen,
- eine Variation von Ausbringmengen,
Darüber hinaus wäre jedoch noch eine Vielzahl von weiteren Maschinenfunktionen denkbar.

Bei den Aktoren bzw. bei dem zumindest einen Aktor kann es sich insbesondere um elektrisch und/oder pneumatisch und/oder hydraulisch betriebene bzw. ansteuerbare Elemente handeln, bspw. um Motoren, Zylinder, Linearantriebe, Stellantriebe oder jegliche zumindest zwei Arbeitszustände aufweisende Elemente (z.B. Licht) oder dergl., wobei die Aktoren vorzugsweise derartig ausgebildet sind, dass diese Bewegungen entsprechend durchführen und somit Maschinenfunktionen beeinflussen bzw. variieren können. Erfindungsgemäß ist der zumindest eine Aktor ausgebildet, um mittels diesem auch sicherheitsrelevante Maschinenfunktionen bzw. Maschinenbewegungen durchführen, das bedeutet, dass die Aktoren jeweils derartig ausgeführt sind, dass mittels diesen ein erforderliches Sicherheitsniveau bzw. ein erforderlicher Performance Level erreichbar ist.

Die Steuereinrichtung umfasst bzw. kann insbesondere mit einer elektrischen und/oder pneumatischen und/oder hydraulischen und/oder einer Kombination dieser Energie- und Signalübertragungsarten basierenden Steuerung und/oder Schaltung in Wirkverbindung stehen oder diese mit umfassen bzw. beinhalten.

Es ist zudem möglich, dass zur Beeinflussung der Aktoren bzw. der Maschinenfunktionen der Landmaschine drahtgebundene Kabelverbindungen vorgesehen sind, z.B. ein BUS-System wie bspw. ein ISO-Bussystem (z. B. gemäß ISO 11783) bzw. ein CAN-Bus System, mittels welcher drahtgebundener Kabelverbindung insbesondere die Module und/oder Komponenten der Steuereinrichtung sowie der/die Aktoren verbunden sein können. Auch drahtlose Kommunikationsschnittstellen wären denkbar (z.B. drahtlose Funkverbindungen wie WLAN, Bluetooth, Infrarot, oder vergleichbare).

Es ist möglich, dass die Steuereinrichtung sowohl drahtgebundene als auch drahtlose Verbindungen bzw. Kommunikationsschnittstellen umfasst. Insbesondere ist es möglich, dass die Steuereinrichtung mehrere Module (z.B. Ventile, Rechnereinheiten, oder dergl.) umfasst, welche mittels drahtgebundener und drahtloser Verbindungen miteinander verbindbar sind, bzw. im Betrieb verbunden sind.

Es sei noch darauf hingewiesen, dass die Begriffe "Steuereinrichtung" und "Regelungseinrichtung" sich auf elektronische und/oder mechanische und/oder pneumatische und/oder hydraulische Steuerungen beziehen können, die je nach Ausbildung Steuerungsaufgaben und/oder Regelungsaufgaben übernehmen können. Auch wenn hierin der Begriff "Steuern" verwendet wird, kann damit gleichsam zweckmäßig auch "Regeln" umfasst sein. Ebenso kann bei Verwendung des Begriffs "Regeln" gleichsam auch ein "Steuern" damit umfasst sein.

Die Steuereinrichtung ist insbesondere derartig ausgeführt, dass mittels dieser die jeweiligen Aktoren mittelbar oder unmittelbar angesteuert und/oder parametrisiert werden können, bzw. dass diese mittelbar oder unmittelbar ansteuerbar und/oder parametrisierbar sind.

Zur Kommunikation und/oder Signalübertragung, ist die Steuereinrichtung mit zumindest einem mobilen Endgerät (z. B. Mobilgerät, Handheld, Smartphone, Tablet-PC, oder vergleichbares) verbindbar ausgeführt. Um eine auch für sicherheitsrelevante Funktionen erforderliche Verbindung bzw. Übertragung von Signalen zu erreichen, sind das mobile Endgerät und die Steuereinrichtung über zumindest einen ersten Kommunikationskanal sowie einen zweiten Kommunikationskanal verbindbar bzw. im Betrieb verbunden.

Es ist möglich, dass zumindest ein Kommunikationskanal oder die zwei Kommunikationskanäle drahtlos ausgeführt sind. Beispiele für eine derartige Ausführung als drahtlose Kommunikationskanäle sind bspw. jegliche Arten von Funknetzen bei denen die Kommunikation insbesondere mittels elektromagnetischer Wellen erfolgt (z. B. drahtlose Funkverbindungen wie WLAN, Bluetooth, Infrarot, oder vergleichbare), wobei diese Kommunikationskanäle jeweils durch das mobile Endgerät bereitgestellt werden können und wobei die Steuereinrichtung jeweils zumindest einen entsprechenden Signalwandler umfassen kann.

Es ist zudem möglich, dass zumindest ein Kommunikationskanal oder die zwei Kommunikationskanäle über eine drahtgebundene Kabelverbindung ausgeführt sind. Beispiele für derartige Drahtgebundene Kommunikationskanäle sind bspw. jegliche Arten von drahtgebundenen Kabelverbindungen (z. B. ein BUS-System wie bspw. ein ISO-Bussystem gemäß ISO 11783 bzw. ein CAN-Bus System, oder eine vergleichbare Verbindung).

Es kann insbesondere vorgesehen sein, dass zumindest ein Kommunikationskanal drahtlos ausgeführt ist, aber auch, dass zwei Kommunikationskanäle drahtlos ausgeführt sind.

In einer Weiterbildung der Erfindung wäre es zudem denkbar, dass drei oder mehr Kommunikationskanäle zwischen dem zumindest einen mobilen Endgerät und der Steuereinrichtung vorhanden sind.

Zudem ist das zumindest eine mobile Endgerät ausgebildet, um mittels dieses Verwaltungsprozesse durchzuführen, d. h. mittels des mobilen Endgeräts können aktuelle Maschinendaten entsprechend dokumentiert und gespeichert werden, wobei das mobile Endgerät hierfür zusätzlich mit einer Daten-Cloud oder einer sonstigen Speichereinrichtung verbindbar sein kann. Insbesondere kann das mobile Endgerät hierbei wiederum mittels eines Funknetzes, vorzugsweise Mobilfunknetzes mit der Daten-Cloud verbindbar sein, bzw. im Betrieb des Systems verbunden sein.

Darüber hinaus ist das mobile Endgerät ausgebildet, um mittels dieses eine Befehlseingabe durchführen zu können, wobei die Befehle hierbei insbesondere Befehle zur Beeinflussung von Maschinenfunktionen sein können. Zur Befehlseingabe kann auf dem mobilen Endgerät zudem eine entsprechend Bedienoberfläche angezeigt werden. Auch kann auf dem mobilen Endgerät wiederum in Abhängigkeit der Art der Landmaschine und in Abhängigkeit der jeweiligen Maschinenfunktionen eine Bedienoberfläche angezeigt werden, wobei die Bedienoberfläche bspw. mittels einer entsprechenden App auf dem mobilen Endgerät ausgeführt werden kann.

Erfindungsgemäß sind der erste Kommunikationskanal sowie der zweite Kommunikationskanal parallel zwischen dem mobilen Endgerät und der Steuereinrichtung verschaltet. Der erste und/oder der zweite Kommunikationskanal können zudem direkt zwischen dem mobilen Endgerät und der Steuereinrichtung kommunizieren, oder es können noch weitere Komponenten dazwischen geschalten sein, bspw. Signalverstärker oder Repeater oder dergl.

Es ist möglich, dass sich zumindest ein Kommunikationskanal aus zumindest einer drahtlosen und einer drahtgebundenen Verbindung zusammensetzt, so kann der Kommunikationskanal bspw. derartig ausgeführt sein, dass zunächst zwischen einem mobilen Endgerät und einer dem Kommunikationskanal zugeordneten Komponente eine drahtlose Verbindung vorhanden ist bzw. eine drahtlose Signalübertragung erfolgt und zwischen der, dem Kommunikationskanal zugeordneten Komponente und der Steuereinrichtung eine drahtgebundene Verbindung vorhanden ist bzw. eine drahtgebundene Signalübertragung erfolgt, wobei hierbei auch eine umgekehrte Ausführung denkbar ist.

Um das erreichte Sicherheitsniveau noch weiter zu erhöhen, kann insbesondere vorgesehen sein, dass der erste Kommunikationskanal sowie der zweite Kommunikationskanal unterschiedlich ausgebildet sind, bspw. auch durch unterschiedliche Funkübertragungssysteme gebildet sind, (z. B. WLAN und Bluetooth). Wobei auch wiederum die Signale dieser Funkübertragungssysteme entsprechend mittels eines Signalvergleichs kontrolliert werden, bzw. wobei auch für diese Funkübertragungssysteme ein entsprechender plausibilitätscheck durchführbar ist.

Erfindungsgemäß erfolgt der Signalvergleich der Signale zwischen dem zumindest einen mobilen Endgerät und dem zumindest einen ersten Kommunikationskanal sowie zwischen dem mobilen Endgerät und dem zweiten Kommunikationskanal mittels der Steuereinrichtung mittels einer, insbesondere einen Teil der Steuereinrichtung bildenden, Rechnereinheit und/oder einer sonstigen Signalvergleichseinheit, wobei in der Rechnereinheit und/oder in der Signalvergleichseinheit hierfür zudem entsprechende Soll-Vorgaben für die jeweiligen erforderlichen Signale des ersten Kommunikationskanals und/oder des zweiten Kommunikationskanals hinterlegt sind. Insofern diese mit den tatsächlichen übermittelten Signalen übereinstimmen, kann die jeweilige Maschinenfunktion entsprechend beeinflusst, d.h. variiert und/oder aktiviert oder deaktiviert werden, insofern diese nicht übereinstimmen wird eine Beeinflussung der Maschinenfunktion entsprechend unterbunden bzw. unterbrochen. Insbesondere ist die Steuereinrichtung bzw. die Rechnereinheit ausgebildet um die Maschinenfunktionen in Abhängigkeit der durch den Signalvergleich ermittelten Signale zu variieren und/oder zu aktivieren oder deaktivieren.

Es ist möglich, dass der Signalvergleich bzw. die Soll-Vorgaben für den Signalvergleich jeweils gleiche Signale (Redundante Signale) erfordern. Auch ist es möglich, dass die Soll-Vorgaben derartig definiert sind, dass bspw. an einem Kommunikationskanal ein dauerhaftes Signal anliegt und am parallel zu diesem angeordneten Kommunikationskanal ein periodisches Signal (pulsierendes Signal) anliegt, wodurch sichergestellt werden kann, dass das mobile Endgerät in Verbindung zur Steuereinrichtung steht. Darüber hinaus können für die jeweiligen Signale der Kommunikationskanäle Zeiten definierbar sein bzw. im mobilen Endgerät und/oder in der Steuereinrichtung hinterlegt sein, in welchen Zeitintervallen die Signale anliegen müssen bzw. wie lange der jeweilige Befehl am mobilen Endgerät zumindest betätigt werden muss um eine Beeinflussung der Maschinenfunktion zu initiieren.

In einer Weiterbildung der Erfindung ist vorgesehen, dass das System zur Beeinflussung von Maschinenfunktionen eine Totmannschaltung bzw. eine Totmanneinrichtung ausbildet. D.h. auf Basis des Signalvergleichs der Signale zwischen dem zumindest einem mobilen Endgerät und dem zumindest einen ersten Kommunikationskanal sowie dem mobilen Endgerät und dem zweiten Kommunikationskanal erfolgt mittels der Steuereinrichtung jeweils eine Auswertung bzw. Analyse ob eine Kommunikation zwischen dem mobilen Endgerät und der Steuereinrichtung den erforderlichen Sicherheitsanforderungen genügt. Somit kann anhand des Signalvergleichs jeweils sichergestellt werden, dass keine falschen Signale vom mobilen Endgerät zu Steuereinrichtung übertragen werden, wodurch mit dem erfindungsgemäßen System auch mittels eines mobilen Endgerät sicherheitsrelevante Maschinenfunktionen gesteuert und/oder parametrisiert werden können. Wobei auch wiederum diese Totmanneinrichtung durch entsprechende definierbare Zeiten und/oder Zeitintervallen verbessert werden kann.

Es ist zudem möglich, dass die Soll-Vorgaben für den Signalvergleich in Abhängigkeit der jeweiligen Maschinenfunktion unterschiedlich und insbesondere definierbar sind. So kann bspw. in Abhängigkeit der durch die Funktionale Sicherheit definierten Sicherheitsanforderungen auch ein Signalvergleich erfolgen bzw. können Soll-Vorgaben entsprechend der Sicherheitsanforderungen definiert sein bzw. werden. Insbesondere können die Soll-Vorgaben in der Steuereinrichtung hinterlegt sein, bzw. können diese in einer der Steuereinrichtung zugeordneten Rechnereinheiten hinterlegt sein.

Das erfindungsgemäße System kann vorsehen, dass bei nicht Sicherheitsrelevanten Maschinenfunktionen kein Signalvergleich zwischen dem ersten Kommunikationskanal sowie dem zweiten Kommunikationskanal erfolgt, so dass es für derartige Maschinenfunktionen ausreichend sein kann wenn eine Signalübertragung mittels nur eines Kommunikationskanals erfolgt, eine zumindest teilweise Redundanz der Signale des ersten Kommunikationskanal sowie des zweiten Kommunikationskanals ist hierbei nicht zwingend erforderlich.

Darüber hinaus kann das erfindungsgemäße System vorsehen, dass bei Sicherheitsrelevanten Maschinenfunktionen, welche aber aufgrund der Funktionalen Sicherheit nur geringe Sicherheitsanforderungen (niedriger und mittlerer Performance Level, bspw. QM, A; B; C) erfordern, zwar ein Signalvergleich zwischen dem ersten Kommunikationskanal sowie dem zweiten Kommunikationskanal erfolgt, hierbei jedoch die Soll-Vorgaben derartig definiert sein können, das bspw. ein identisches Signal (Redundantes Signal) lediglich kurzzeitig anliegt bzw. anliegen muss um eine jeweilige Beeinflussung der Maschinenfunktion zu erreichen bzw. zu initiieren.

Darüber hinaus kann das erfindungsgemäße System vorsehen, dass bei Sicherheitsrelevanten Maschinenfunktionen, welche aber aufgrund der Funktionalen Sicherheit hohe Sicherheitsanforderungen (hoher Performance Level, bspw. B; C, D, E) erfordern, ein Signalvergleich zwischen dem ersten Kommunikationskanal sowie dem zweiten Kommunikationskanal erfolgt, hierbei jedoch die Soll-Vorgaben derartig definiert sein können, das bspw. ein identisches Signal (Redundantes Signal) dauerhaft vorhanden ist. In einer Weiterbildung der Erfindung könnte hierbei zudem ein dritter Kommunikationskanal vorgesehen sein. Wobei bei einer derartigen Ausführungsvariante wiederum vorgesehen sein kann, dass zumindest die Signale von zwei Kommunikationskanälen identisch sind, bzw. der Soll-Vorgabe entsprechen.

Es ist möglich, dass in Abhängigkeit des Signalvergleichs zudem die landwirtschaftliche Maschine in einen sicheren Zustand überführbar ist, d.h. erfüllt bspw. der Signalvergleich nicht die für die jeweilige Maschinenfunktion erforderlichen Anforderungen, kann mittels der Steuereinrichtung die Maschine in einen derartigen Zustand überführt werden, dass diese keine Gefahrbringenden Bewegungen mehr durchführt. So können bspw. Bewegungen von Aktoren stillgesetzt werden.

Wobei auch wiederum in der Steuereinrichtung für die jeweiligen Maschinenfunktionen sichere Zustände hinterlegt bzw. definiert sein können, d.h. dass für die Aktoren jeweils eine entsprechende Position hinterlegt sein kann.

Es ist möglich, dass der Signalvergleich zudem unter Berücksichtigung der Zeiten der Signalübertragung erfolgt, d.h. es kann zudem vorgesehen sein, dass in Abhängigkeit der Maschinenfunktion wiederum die Soll-Vorgabe derartig definiert ist, dass definierte Signale zwischen dem mobilen Endgerät und dem ersten Kommunikationskanal und dem mobilen Endgerät und dem zweiten Kommunikationskanal eine definierte Mindestzeit vorhanden sein bzw. anliegen müssen.

In einer weiteren Ausführungsvariante ist es zudem möglich, dass die Signale des ersten Kommunikationskanals und/oder des zweiten Kommunikationskanals mittels eines, bspw. im mobilen Endgerät und/oder in der Steuereinrichtung vorhandenen Zwischenspeicher, entsprechend zwischengespeichert werden. Das bedeutet, dass bspw. eine kurzzeitige Betätigung einer Befehlstaste einer Bedienoberfläche derartig im Zwischenspeicher gespeichert wird, dass der Befehl über einen definierten bzw. definierbaren Zeitraum als betätigt gilt bzw. ein entsprechendes Signal ausgibt. Diese Zwischenspeicherung kann insbesondere bei Maschinenfunktionen die eine, entsprechende dauerhafte Betätigung erforderlich machen wiederum das Sicherheitsniveau erhöhen, da somit auch bei einem Ausfall des mobilen Endgeräts der Befehl nach wie vor von der Steuereinrichtung betätigt werden kann, da alle notwendigen Voraussetzungen für eine Beeinflussung der Maschinenfunktion erfüllt sind.

In einer Weiterbildung der Erfindung kann zusätzlich zum zumindest einen mobilen Endgerät zumindest ein Eingabegerät vorgesehen sein. Wobei das Eingabegerät wiederum mit der Steuereinrichtung verbindbar sein kann, bzw. im Betrieb verbunden ist. Hierfür können die Steuereinrichtung und das Eingabegerät wiederum eine entsprechende Schnittstelle aufweisen. Das Eingabegerät kann bspw. ein Bedientableau sein, welches Bedientableau wiederum der Landmaschine räumlich zugeordnet sein kann. Ebenso kann das Bedientableau aber auch einer Zugmaschine (Traktor) der Landmaschine (in diesem Fall eine mittels eines Zugfahrzeug gezogene Landmaschine) zugeordnet sein. Die Schnittstelle des Eingabegeräts kann als drahtlose oder drahtgebundene Schnittstelle ausgeführt sein. Insbesondere kann das Eingabegerät mittels eines BUS-Systems (bspw. ISO-Bus-System) mit der Steuereinrichtung verbunden sein.

Es ist möglich, dass mittels des Eingabegeräts wiederum Befehle zur Beeinflussung von Maschinenfunktionen eingebbar sind, so dass sowohl mittels des Eingabegeräts als auch mit dem mobilen Endgerät eine Steuerung und/oder Parametrisierung der Maschinenfunktionen der Landmaschine realisiert werden kann. Wobei hierbei zusätzlich eine Vorrangfunktion mittels der Steuereinrichtung umgesetzt werden kann, d.h. es kann jeweils definierbar sein ob eine Steuerung und/oder Parametrisierung der Maschinenfunktionen mittels des mobilen Endgeräts oder mittels des Eingabegeräts erfolgt, so dass wiederum eine doppelte Befehlseingabe verhindert wird. Die Vorrangsteuerung ist hierbei derartig ausgeführt, dass nach Vorwahl bzw. Definition des mobilen Endgerät oder des Eingabegeräts mittels des jeweils anderen Geräts eine Eingabe von Steuerungs- und/oder Parametrisierungsbefehlen keine oder nur noch begrenzte Auswirkungen haben.

Wobei wiederum die Vorrangfunktion in einer Weiterbildung derartig ausgeführt sein kann, bzw. die Vorrangfunktion derartig begrenzt sein kann, dass diese bspw. von einem Not-Aus, d.h. von Sicherheitsrelevanten Befehlen übersteuerbar ist.

Es ist möglich, dass der, der Steuereinrichtung zugeordneten Rechnereinheit oder einem Modul der Steuereinrichtung ein Element zur Signalumwandlung zugeordnet ist, mittels welchem Signalwandler die durch den ersten Kommunikationskanal und/oder durch den zweiten Kommunikationskanal mittels Funk übertragenen Signale in ein derartiges Signal umgewandelt werden, so dass mittels der Steuereinrichtung wiederum entsprechende Steuerungs- und/oder Parametrisierungsbefehle erzeugt und generiert werden können.

Es ist möglich, dass das mobile Endgerät mit einer Daten-Cloud verbindbar ist, bzw. im Betrieb verbunden ist, mittels welcher Daten-Cloud insbesondere eine Abspeicherung bzw. Sicherung der Verwaltungsdaten erfolgt. Wobei zur Erfassung der Verwaltungsdaten an der Landmaschine und/oder an den, die Maschinenfunktion durchführenden Aktoren jeweils Sensoren oder dergl. Messmittel angebracht sind. Darüber hinaus ist es zudem möglich, dass die Steuereinrichtung mit einer entsprechenden Daten-Cloud verbindbar ist, bzw. im Betrieb verbunden ist.

Die Erfindung kann zudem vorsehen, dass an der Maschine verschiedenste Aktoren angebracht sind, bzw. dass an der Maschine eine Mehrzahl von Aktoren angebracht sind welche jeweils verschiedenste Maschinenfunktionen ausführen können. Wobei wiederum in Abhängigkeit derjeweiligen Maschinenfunktion und des jeweiligen Aktors der Signalvergleich bzw. die Plausibilitätsprüfung der Signale unterschiedlich ausgeführt werden. Das bedeutet, dass ein Signalvergleich insbesondere in Abhängigkeit der für die Maschinenfunktion erforderlichen Sicherheitsanforderungen erfolgt.

Es ist möglich dass die Verbindung zwischen dem mobilen Endgerät und der Steuereinrichtung einen dritten bzw. zusätzlichen Kommunikationskanal umfasst, mittels welchem bspw. die Verwaltungsprozesse durchgeführt werden. So kann vorgesehen sein, dass der erste Kommunikationskanal sowie der zweite Kommunikationskanal zur Beeinflussung von Maschinenfunktionen dienen sowie einer dritter Kommunikationskanals zur Signalübertragung von Verwaltungsdaten dienen, wodurch eine sichere Signal- bzw. Datenübertragung nochmals verbessert werden kann und insbesondere eine gegenseitige Beeinflussung der Signale unterbunden wird.

Das System zur Beeinflussung von Maschinenfunktionen, kann zusätzlich eine Folgesteuerung ausbilden, d.h. das System bzw. insbesondere dessen Steuereinrichtung können derartig ausgebildet sein, dass eine Variation und/oder Aktivierung oder Deaktivierung einer Maschinenfunktion erst ermöglicht wird bzw. umgesetzt wird sobald eine vorherige Maschinenfunktion oder ein vorheriger Befehl entsprechend ausgeführt und beendet wurde. Auch kann vorgesehen sein, dass eine Variation und/oder Aktivierung oder Deaktivierung einer Maschinenfunktion erst ermöglicht wird bzw. umgesetzt wird, sobald die Signalübertragung für eine vorherige Maschinenfunktion abgeschlossen wurde.

Es ist möglich, dass mittels des mobilen Endgeräts und/oder der Steuereinrichtung und/oder des Eingabegeräts noch weitere Signale bereitgestellt werden können, bspw. GPS-Signale (z. B. die aktuelle Position). So kann wiederum eine Steuerung- und/oder Parametrisierung der Maschinenfunktionen durch die noch weiteren, bereitgestellten Signale noch weiter verbessert werden, oder auch wiederum eine Steuerung- und/oder Parametrisierung auf Basis dieser zusätzlich bereitgestellten Signale wie bspw. Positionssignale erfolgen.

Es kann zudem vorgesehen sein, dass die Steuereinrichtung mit verschiedensten Sensoren verbindbar ausgeführt sein kann, bzw. im Betrieb verbunden ist. Wobei wiederum die Steuereinrichtung in einer Weiterbildung der Erfindung eine Beeinflussung von Maschinenfunktionen in Abhängigkeit der mittels der Sensoren erfassten Messerwerte bzw. Signale durchführt. So kann vorgesehen sein, dass eine Beeinflussung von Maschinenfunktionen nicht nur in Abhängigkeit der Signalübertragungen des ersten Kommunikationskanals und des zweiten Kommunikationskanals erfolgt, sondern zusätzlich in Abhängigkeit von Sensorsignalen. Die Sensorsignale können hierbei bspw. Signale zu Positionen des/der Aktoren sein.

Wenn zuvor das Erfindungsgemäße System zur Beeinflussung von Maschinenfunktionen beschrieben wurde, so sei an dieser Stelle ausdrücklich betont, dass alle Aspekte und Ausführungsvarianten, die im Zusammenhang mit dem System zur Beeinflussung von Maschinenfunktionen erläutert wurden, gleichermaßen Teilaspekte des nachfolgenden erfindungsgemäßen Verfahren sowie der nachfolgenden beschriebenen Landmaschine betreffen oder sein können. Wenn daher an einer Stelle bei der Beschreibung oder auch bei den Anspruchsdefinitionen vom erfindungsgemäßen System zur Beeinflussung von Maschinenfunktionen die Rede ist, so gilt dies gleichermaßen für das erfindungsgemäße Verfahren und die erfindungsgemäße Landmaschine. In umgekehrter Weise gilt dasselbe, so dass auch alle Aspekte die im Zusammenhang mit dem erfindungsgemäßen Verfahren oder der erfindungsgemäßen Landmaschine erläutert werden, gleichermaßen Teilaspekte des Systems zur Beeinflussung von Maschinenfunktionen sein können.

Zur Lösung der Aufgaben schlägt die Erfindung zudem ein Verfahren zur Beeinflussung von Maschinenfunktionen einer Landmaschine vor. Wobei das Verfahren zumindest umfasst:
- die Bereitstellung einer Landmaschine, wobei die landwirtschaftliche Maschine zudem umfasst:
- zumindest einen elektrisch und/oder pneumatisch und/oder hydraulisch betriebenen Aktor, zur Ausführung der Maschinenfunktion,
- eine Steuereinrichtung, die zur mittelbaren oder unmittelbaren Steuerung des zumindest einen Aktors ausgebildet ist, wobei die Steuereinrichtung mit zumindest einem mobilen Endgerät über einen ersten Kommunikationskanal sowie einem zweiten Kommunikationskanal, zur Übertragung von Signalen, verbindbar ist, und wobei das mobile Endgerät zur Durchführung von Verwaltungsprozessen und/oder zur Befehlseingabe in die Steuereinrichtung ausgebildet ist.

Um ein Verfahren zur Verfügung zu stellen, mittels welchem Maschinenfunktionen von Landmaschinen mittels eines mobilen Endgerät auch beim Ausfall eines Kommunikationskanals beeinflussbar sind, sieht das Verfahren einen Signalvergleich von Signalen zwischen dem mobilen Endgerät und dem ersten Kommunikationskanal und zwischen dem mobilen Endgerät und dem zweiten Kommunikationskanal vor sowie, dass eine Variation und/oder Aktivierung oder Deaktivierung einer Maschinenfunktion in Abhängigkeit des mittels der Steuereinrichtung durchgeführten Signalvergleich erfolgt.

Die Steuereinrichtung ist derartig ausgeführt, dass mittels dieser die jeweiligen Aktoren mittelbar oder unmittelbar ansteuerbar und/oder parametrisierbar sind bzw. im Betrieb der Landmaschine mittelbar oder unmittelbar angesteuert und/oder parametrisiert werden können.

Das Verfahren kann zudem vorsehen, dass der Signalvergleich der Signale zwischen dem zumindest einen mobilen Endgerät und dem zumindest einen ersten Kommunikationskanal sowie zwischen dem mobilen Endgerät und dem zweiten Kommunikationskanal mittels der Steuereinrichtung mittels einer, insbesondere einen Teil der Steuereinrichtung bildenden, Rechnereinheit und/oder einer sonstigen Signalvergleichseinheit erfolgt. Wobei in der Rechnereinheit und/oder in der Signalvergleichseinheit hierfür zudem entsprechende Soll-Vorgaben für die jeweiligen erforderlichen Signale des ersten Kommunikationskanals und/oder des zweiten Kommunikationskanals hinterlegt sein können. Insofern diese mit den tatsächlichen übermittelten Signalen übereinstimmen, kann die jeweilige Maschinenfunktion entsprechend beeinflusst, d.h. variiert und/oder aktiviert oder deaktiviert werden, insofern diese nicht übereinstimmen wird eine Beeinflussung der Maschinenfunktion entsprechend unterbunden bzw. unterbrochen. Insbesondere ist die Steuereinrichtung bzw. die Rechnereinheit ausgebildet um die Maschinenfunktionen in Abhängigkeit der durch den Signalvergleich ermittelten Signale zu variieren und/oder zu aktivieren oder deaktivieren.

Die Erfindung betrifft ferner eine Landmaschine, umfassend ein System und/oder ein Verfahren zur Beeinflussung einer Maschinenfunktion insbesondere eines Aktors einer Landmaschine, wie in diesem Dokument beschrieben.

Die Landmaschine kann insbesondere derartig ausgebildet sein, dass diese in der Landwirtschaft einsetzbar ist. Wobei es sich bei der Landmaschine insbesondere um ein landwirtschaftliches Arbeitsgerät (z.B. mittels Zugfahrzeug gezogene Sämaschine und/oder Bodenbearbeitungsmaschine und/oder Feldspritze und/oder Düngerstreuer) handeln kann. Ebenso kann es sich bei der Landmaschine um ein selbstfahrendes Arbeitsgerät (z.B. selbstfahrende Feldspritze und/oder selbstfahrender Düngerstreuer) oder Traktoren handeln. Auch autonome Fahrzeuge welche für den landwirtschaftlichen Einsatz ausgebildet sind, sind denkbar. Beispiele für Landmaschinen sind bspw. Bodenbearbeitungsgeräte, Sägeräte, Pflanzenschutzspritzen, oder Düngerstreuer.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind. Es zeigen:
- Figur 1: ein Blockschaltbild eines Systems zur Beeinflussung einer Maschinenfunktion mit einem mobilen Endgerät, einer Steuereinrichtung sowie einem Aktor,
- Figur 2: ein Blockschaltbild eines Systems zur Beeinflussung einer Maschinenfunktion mit einem mobilen Endgerät, einer Steuereinrichtung sowie einem Aktor, wobei die Steuereinrichtung sich aus mehreren Modulen zusammensetzt,
- Figur 3: ein Blockschaltbild eines Systems zur Beeinflussung einer Maschinenfunktion mit einem mobilen Endgerät, einer Steuereinrichtung, einem Aktor sowie einem zusätzlichen, insbesondere an der landwirtschaftlichen Maschine vorhandenen Eingabegerät,
- Figur 4: ein Blockschaltbild eines Systems zur Beeinflussung einer Maschinenfunktion gemäß der Figur 3, wobei das mobile Endgerät zudem mit einer Daten-Cloud verbunden ist.
- Figur 5: ein Blockschaltbild eines Systems zur Beeinflussung einer Maschinenfunktion gemäß der Figuren 3 und 4 wobei zusätzlich die Steuereinrichtung mit einer Daten-Cloud verbunden ist.

Die in den Figuren 1 bis 5 gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden. Die dargestellten Ausführungsformen stellen lediglich Beispiele dar, wie das erfindungsgemäße System zur Beeinflussung einer Maschinenfunktionen und das erfindungsgemäße Verfahren ausgestaltet sein können und stellen keine abschließende Begrenzung dar.

Eine einfache Ausführungsvariante eines erfindungsgemäßen Systems 10 zur Beeinflussung einer Maschinenfunktion geht aus der Figur 1 hervor. Das System 10 umfasst eine mobiles Endgerät 12 (Handheld, Tablet-PC, Smartphone, oder dergl.) eine Steuereinrichtung 14 sowie einen, die Maschinenfunktion durchführenden Aktor 16. Wobei die Steuereinrichtung 14 gemäß der Figur 1 durch gepunktete Linien dargestellt ist und sich gemäß der Figur 1 aus zwei Komponenten bzw. Modulen 18 zusammensetzt. Bei den Modulen 18 kann es sich bspw. um eine Rechnereinheit und um ein Ventil handeln. Es wären jedoch auch andere Komponenten und Module denkbar.

Das mobile Endgerät 12 ist mittels eines ersten Kommunikationskanals 20 sowie eines zweiten Kommunikationskanals 22 mit der Steuereinrichtung 14 verbunden, bzw. sind zwischen dem mobilen Endgerät 12 und der Steuereinrichtung 14 einer erster Kommunikationskanal 20 und ein zweiter Kommunikationskanal 22 zur Signalübertragung vorgesehen.

Beim Aktor 16 handelt es sich gemäß der Figur 1 um einen pneumatisch oder hydraulisch betriebenen Zylinder. Wobei auch andere Aktoren denkbar wären, insbesondere derartige die elektrisch und/oder pneumatisch und/oder hydraulisch betrieben bzw. angesteuert werden können, bspw. um Motoren, Zylinder, Stellantriebe oder dergl. Wobei der/die Aktoren 16 insbesondere derartig ausgeführt sind, dass diese Bewegungen entsprechend durchführen und somit Maschinenfunktionen beeinflussen bzw. variieren können. Insbesondere sind die Aktoren 16 ausgebildet um mittels diesen auch Sicherheitsrelevante Maschinenfunktionen bzw. Maschinenbewegungen durchführen zu können.

Die Steuereinrichtung 14 setzt sich auch mehreren Modulen 18 zusammen welche Module 18 mit einer elektrischen und/oder pneumatischen und/oder hydraulischen und/oder einer Kombination dieser Energie- und Signalübertragungsarten basierenden Steuerung und/oder Schaltung in Wirkverbindung stehen oder diese mit umfassen bzw. beinhalten. Bspw. kann zur Beeinflussung des Aktors 16 bzw. der Maschinenfunktionen der Landmaschine ein BUS-System wie bspw. ein ISO-Bus System vorgesehen sein. Auch drahtlose Kommunikationsschnittstellen wären denkbar.

Gegenüber der Figur 1 wurde bei der Figur 2 die Steuereinrichtung 14 um ein zusätzliches Modul 18 ergänzt, wobei es sich bei dem Modul 18 bspw. um einen Signalwandler 24 handeln kann. D.h. mittels des Signalwandlers 24 können mittels des mobilen Endgeräts 12 übertragene Funksignale (drahtlose Signale) derartig umgewandelt werden, dass diese auf bspw. ein BUS-System übertragen werden können oder umgekehrt.

Gegenüber der Figur 2 wurde das System 10 zur Beeinflussung einer Maschinenfunktion gemäß der Figur 3 um ein zusätzliches Eingabegerät 26 erweitert. Wobei das Eingabegerät 26 bspw. ein Bedientableau sein kann welches insbesondere der Landmaschine und/oder einem die Landmaschine ziehenden Zugfahrzeug zugeordnet sein kann. Das Eingabegerät 26 ist vorzugsweise über eine zusätzliche Schnittstelle 28 mit der Steuereinrichtung 14 verbunden. Die Schnittstelle 28 kann insbesondere als drahtgebundene Verbindung ausgeführt sein und bspw. ein BUS-System sein. Mittels des Eingabegerätes 26 können wiederum Befehle zur Beeinflussung von Maschinenfunktionen eingegeben werden.

Gegenüber über der Figur 3 wurde bei der Figur 4 das System 10 zur Beeinflussung einer Maschinenfunktion derartig ergänzt, dass das mobile Endgerät 12 mit einer Daten-Cloud 30 verbindbar ist. Des Weiteren wurde das System gemäß der Figur 4 in der Figur 5 noch derartig ergänzt das auch die Steuereinrichtung 14 insbesondere bspw. eine der Steuereinrichtung 14 zugeordnete Rechnereinheit mit einer Daten-Cloud 30 verbindbar ist.

Die Ausführungsbeispiele der Figuren 1 bis 5 zeigen jeweils mögliche Blockschaltbilder eines Systems 10 zur Beeinflussung von Maschinenfunktionen einer Landmaschine. Das System 10 umfasst jeweils einen elektrisch und/oder pneumatisch und/oder hydraulisch betriebenen Aktor 16, zur Ausführung der Maschinenfunktion, sowie eine Steuereinrichtung 14, die zur mittelbaren oder unmittelbaren Steuerung des Aktors 16 ausgebildet ist, wobei die Steuereinrichtung 14 mit einem mobilen Endgerät 12 über einen ersten Kommunikationskanal 20 und einem zweiten Kommunikationskanal 22, zur Übertragung von Signalen, verbindbar ist und wobei das mobile Endgerät 12 zur Durchführung von Verwaltungsprozessen und/oder zur Befehlseingabe in die Steuereinrichtung 14 ausgebildet ist. Die Erfindung sieht vor, dass die Steuereinrichtung 14 zudem ausgebildet ist, in Abhängigkeit der Befehlseingabe mittels des mobilen Endgerät 12 einen Signalvergleich der Signale zwischen dem mobilen Endgerät 12 und dem ersten Kommunikationskanal 20 und zwischen dem mobilen Endgerät 12 und dem zweiten Kommunikationskanal 22 durchzuführen, wobei die Steuereinrichtung 14 zudem ausgebildet ist, zumindest eine Maschinenfunktion in Abhängigkeit der durch den Signalvergleich ermittelten Signale zur variieren und/oder zu aktivieren oder deaktivieren.

Die Steuereinrichtung 14 umfasst bzw. kann insbesondere mit einer elektrischen und/oder pneumatischen und/oder hydraulischen und/oder einer Kombination dieser Energie- und Signalübertragungsarten basierenden Steuerung und/oder Schaltung in Wirkverbindung stehen oder diese mit umfassen bzw. beinhalten.

Es ist zudem möglich, dass zur Beeinflussung der Aktoren 16 bzw. der Maschinenfunktionen der Landmaschine ein BUS-System wie bspw. ein ISO-Bus System vorgesehen ist, mittels welches BUS-Systems insbesondere die Module 18 und/oder Komponenten der Steuereinrichtung 14 sowie die Aktoren 16 verbunden sein können. Auch drahtlose Kommunikationsschnittstellen wären denkbar. Zudem ist es möglich das die Steuereinrichtung 14 wiederum eine Kombination aus zumindest einer drahtlosen Kommunikationsschnittstelle und zumindest eines BUS- Systems ist.

Es ist möglich, dass zumindest einer oder die zwei Kommunikationskanäle 20, 22 drahtlos ausgeführt sind. Beispiele für eine derartige Ausführung als drahtlose Kommunikationskanäle 20,22 sind bspw. jegliche Arten von Funknetzen bei denen die Kommunikation insbesondere mittels elektromagnetischer Wellen erfolgt, wobei diese drahtlose Verbindung, gemäß der Figuren 1 bis 5 jeweils durch unterbrochene Linien dargestellt ist.

Zudem ist das mobile Endgerät 12 ausgebildet um mittels dieses Verwaltungsprozesse durchzuführen, d.h. mittels des mobilen Endgeräts 12 können aktuelle Maschinendaten entsprechend dokumentiert und gespeichert werden. Wobei das mobile Endgerät 12 hierfür zusätzlich mit einer Daten-Cloud 30 oder einer sonstigen Speichereinrichtung verbunden werden kann.

Der erste Kommunikationskanal 20 und der zweite Kommunikationskanal 22 sind, gemäß der Figuren 1 bis 5 insbesondere Parallel zwischen dem mobilen Endgerät 12 und der Steuereinrichtung 14 zueinander. Zudem sind der erste und der zweite Kommunikationskanal 20, 22 direkt zwischen dem mobilen Endgerät 12 und der Steuereinrichtung 14 angeordnet es könnten aber auch noch weitere Komponenten dazwischen geschalten sein. Bspw. Signalverstärker oder Repeater oder dergl.

Um das erreichte Sicherheitsniveau noch weiter zu erhöhen, kann insbesondere vorgesehen sein, dass der erste Kommunikationskanal 20 und der zweite Kommunikationskanal 22 unterschiedlich ausgebildet sind, bspw. auch durch unterschiedliche Funkübertragungssysteme gebildet sind, (z. B. WLAN und Bluetooth). Wobei auch wiederum die Signale dieser Funkübertragungssysteme entsprechend mittels eines Signalvergleichs kontrolliert werden, bzw. wobei auch für diese Funkübertragungssysteme ein entsprechender plausibilitätscheck durchgeführt wird.

Gemäß der Figuren 3 bis 5 sieht eine Weiterbildung der Erfindung vor, dass zusätzlich zum mobilen Endgerät 12 ein Eingabegerät 26 vorgesehen ist. Wobei das Eingabegerät 26 wiederum mit der Steuereinrichtung 14 verbunden sein kann. Hierfür können die Steuereinrichtung 14 und das Eingabegerät 26 wiederum eine entsprechende Schnittstelle 28 aufweisen. Das Eingabegerät 26 kann bspw. ein Bedientableau sein, welches Bedientableau wiederum der Landmaschine räumlich zugeordnet sein kann. Ebenso kann das Bedientableau aber auch einer Zugmaschine (Traktor) der Landmaschine (in diesem Fall eine mittels eines Zugfahrzeug gezogene Landmaschine) zugeordnet sein. Die Schnittstelle 28 des Eingabegeräts 26 kann als drahtlose oder drahtgebundene Schnittstelle 28 ausgeführt sein. Insbesondere kann das Eingabegerät 26 mittels eines BUS-Systems (bspw. ISO-Bus-System) mit der Steuereinrichtung 14 verbunden sein.

Mittels des Eingabegeräts 26 können wiederum Befehle zur Beeinflussung von Maschinenfunktionen eingebbar sein, so dass sowohl mittels des Eingabegeräts 26 als auch mit dem mobilen Endgerät 12 eine Steuerung und/oder Parametrisierung der Maschinenfunktionen der Landmaschine realisiert werden kann.

Es ist möglich, dass der, der Steuereinrichtung 14 zugeordneten Rechnereinheit oder einem Modul der Steuereinrichtung ein Modul zur Signalumwandlung zugeordnet ist, mittels welchem Signalwandler 24 die durch den ersten Kommunikationskanal 20 und/oder durch den zweiten Kommunikationskanal 22 mittels Funk übertragenen Signale in ein derartiges Signal umgewandelt werden, dass mittels der Steuereinrichtung 14 wiederum entsprechende Steuerungs- und/oder Parametrisierungsbefehle erzeugbar sind.

Es ist möglich, dass das mobile Endgerät 12 mit einer Daten-Cloud 30 verbindbar ist, bzw. im Betrieb verbunden ist, mittels welcher Daten-Cloud 30 insbesondere eine Abspeicherung bzw. Sicherung der Verwaltungsdaten durchgeführt wird. Wobei zur Erfassung der Verwaltungsdaten an der Landmaschine und/oder an den, die Maschinenfunktion durchführenden Aktoren jeweils Sensoren oder dergl. Messmittel angebracht sein können. Darüber hinaus ist es zudem möglich, dass die Steuereinrichtung 14 mit einer entsprechenden Daten-Cloud 30 verbindbar ist, bzw. im Betrieb verbunden ist.

Die in den Figuren 1 bis 5 gezeigten Blockschaltbilder, bzw. das hierbei jeweils gezeigte System kann insbesondere bei einer Landmaschine verwendet werden. Bei den erfindungsgemäßen Landmaschinen kann es sich insbesondere um landwirtschaftliche Arbeitsgeräte (z.B. mittels Zugfahrzeug gezogene Sämaschine und/oder Bodenbearbeitungsmaschine und/oder Feldspritze und/oder Düngerstreuer) handeln. Ebenso kann es sich bei den Landmaschinen um selbstfahrende Arbeitsgeräte (z.B. selbstfahrende Feldspritze, selbstfahrender Düngerstreuer) oder Traktoren handeln. Auch autonome Fahrzeuge welche für den landwirtschaftlichen Einsatz ausgebildet sind, sind denkbar.

### Bezugszeichenliste

- 10: System
- 12: mobiles Endgerät
- 14: Steuereinrichtung
- 16: Aktor
- 18: Modul
- 20: erster Kommunikationskanal
- 22: zweiter Kommunikationskanal
- 24: Signalwandler
- 26: Eingabegerät
- 28: Schnittstelle
- 30: Daten-Cloud

## Patentansprüche

1. System (10) zur Beeinflussung von sicherheitsrelevanten Maschinenfunktionen einer Landmaschine, umfassend zumindest einen elektrisch und/oder pneumatisch und/oder hydraulisch betriebenen Aktor (16), zur Ausführung der sicherheitsrelevanten Maschinenfunktion, umfassend zudem eine Steuereinrichtung (14), die zur mittelbaren oder unmittelbaren Steuerung des Aktors (16) ausgebildet ist,
wobei die Steuereinrichtung (14) mit zumindest einem mobilen Endgerät (12) über zumindest einen ersten Kommunikationskanal (20) und einem zweiten Kommunikationskanal (22) zur Übertragung von einem ersten Signal über den ersten Kommunikationskanal und einem zweiten Signal über den zweiten Kommunikationskanal verbindbar ist, wobei der erste Kommunikationskanal (20) und der zweite Kommunikationskanal (22) unterschiedlich ausgeführt sind und parallel geschalten zwischen dem mobilen Endgerät (12) und der Steuereinrichtung (14) sind,
wobei das zumindest eine mobile Endgerät (12) zur Befehlseingabe zur Beeinflussung der sicherheitsrelevanten Maschinenfunktion in die Steuereinrichtung (14) ausgebildet ist,
wobei die Steuereinrichtung (14) ausgebildet ist, in Abhängigkeit einer mittels des mobilen Endgeräts (12) erfolgten Befehlseingabe und in Abhängigkeit der sicherheitsrelevanten Maschinenfunktion einen Signalvergleich des ersten Signals, das vom mobilen Endgerät (12) über den ersten Kommunikationskanal (20) übertragen wurde, und des zweiten Signals, das vom mobilen Endgerät (12) über den zweiten Kommunikationskanal (22) übertragen wurde, durchzuführen, wobei der Signalvergleich mittels der Steuereinrichtung (14) mittels einer, einen Teil der Steuereinrichtung (14) bildenden Rechnereinheit und/oder einer sonstigen Signalvergleichseinheit erfolgt, und in der Rechnereinheit und/oder in der Signalvergleichseinheit Soll-Vorgaben für das erste Signal des ersten Kommunikationskanals (20) und das zweite Signal des zweiten Kommunikationskanals (22) hinterlegt sind, und
wobei die Steuereinrichtung (14) zudem ausgebildet ist, eine sicherheitsrelevante Maschinenfunktion in Abhängigkeit der durch den Signalvergleich ermittelten Signale zur variieren und/oder zu aktivieren oder deaktivieren, insofern das erste Signal und das zweite Signal mit den Soll-Vorgaben übereinstimmen, und
wobei ein Signalvergleich nur für sicherheitsrelevante Maschinenfunktionen erfolgt.

2. System (10) nach Anspruch 1, **dadurch gekennzeichnet, dass** die Steuereinrichtung (14) mit einer elektrischen und/oder pneumatischen und/oder hydraulischen und/oder einer Kombination dieser Energie- und Signalübertragungsarten basierenden Steuerung und/oder Schaltung in Wirkverbindung steht oder diese umfasst.

3. System (10) nach Anspruch 2, **dadurch gekennzeichnet, dass** die Steuereinrichtung (14) derartig ausgeführt ist, dass mittels dieser der zumindest eine Aktor (16) mittelbar oder unmittelbar ansteuerbar und/oder parametrisierbar ist.

4. System (10) nach einem der vorhergehenden Ansprüche, **dadurch gekennzeichnet, dass** zumindest der erste Kommunikationskanal (20) oder der zweite Kommunikationskanal (22) drahtlos ausgeführt ist, oder das der erste Kommunikationskanal (20) und der zweite Kommunikationskanal (22) drahtlos ausgeführt sind.

5. System (10) nach einem der vorhergehenden Ansprüche, **dadurch gekennzeichnet, dass** zumindest der erste Kommunikationskanal (20) oder der zweite Kommunikationskanal (22) drahtgebunden ausgeführt ist, oder das der erste Kommunikationskanal (20) und der zweite Kommunikationskanal (22) drahtgebunden ausgeführt sind.

6. System (10) nach einem der vorhergehenden Ansprüche, **dadurch gekennzeichnet, dass** der erste Kommunikationskanal (20) und der zweite Kommunikationskanal (22) unterschiedlich ausgeführt sind, wobei ein Kommunikationskanal (20; 22) drahtgebunden und ein Kommunikationskanal (20; 22) drahtlos ausgeführt ist.

7. System (10) nach einem der vorhergehenden Ansprüche, **dadurch gekennzeichnet, dass** der erste und/oder der zweite Kommunikationskanal (20; 22) direkt zwischen dem mobilen Endgerät (12) und der Steuereinrichtung (14) kommunizieren kann und/oder das noch weitere Komponenten dazwischen geschalten sind.

8. System (10) nach einem der vorhergehenden Ansprüche, **dadurch gekennzeichnet, dass** der erste Kommunikationskanal (20) und der zweite Kommunikationskanal (22) durch unterschiedliche Funkübertragungssysteme gebildet sind.

9. System (10) nach einem der vorhergehenden Ansprüche, **dadurch gekennzeichnet, dass** die Soll-Vorgaben gleiche Signale definieren oder dass die Soll-Vorgaben derartig definiert sind, dass an einem Kommunikationskanal (20; 22) ein dauerhaftes Signal anliegt und am parallel zu diesem angeordneten Kommunikationskanal (20; 22) ein periodisches Signal anliegt.

10. System (10) nach einem der vorhergehenden Ansprüche, **dadurch gekennzeichnet, dass** für die Signale des ersten Kommunikationskanals (20) und/oder die Signale des zweiten Kommunikationskanals (22) entsprechende Zeiten vorgebbar sind, in welchen Zeitintervallen die Signale anliegen müssen oder wie lange ein jeweiliger Befehl am mobilen Endgerät (12) zumindest betätigt werden muss.

11. System (10) nach einem der vorhergehenden Ansprüche, **dadurch gekennzeichnet, dass** dieses eine Totmanneinrichtung bildet.

12. System (10) nach einem der vorhergehenden Ansprüche, **dadurch gekennzeichnet, dass** diesem ein zusätzliches Eingabegerät (26) zugeordnet ist, wobei das Eingabegerät (26) wiederum mit der Steuereinrichtung (14) verbindbar ist und wobei das Eingabegerät (26) wiederum zur Eingabe von Befehlen zur Beeinflussung von sicherheitsrelevanten Maschinenfunktionen ausgebildet ist.

13. System (10) nach Anspruch 12, **dadurch gekennzeichnet, dass** dieses eine Vorrangfunktion für das Eingabegerät (26) und das mobile Endgerät (12) umfasst, wobei bei Vorwahl des mobilen Endgeräts (12) oder des Eingabegerät (26) mittels des jeweils nicht vorgewählten Gerät keine oder nur eine begrenzte Eingabe von Befehlen zur Beeinflussung von sicherheitsrelevanten Maschinenfunktionen möglich ist.

14. System (10) nach einem der vorhergehenden Ansprüche, **dadurch gekennzeichnet, dass** das mobile Endgerät (12) mit einer Daten-Cloud (30) verbindbar ist und/oder dass die Steuereinrichtung (14), insbesondere eine der Steuereinrichtung (14) zugeordnete Rechnereinheit mit einer Daten-Cloud (30) verbindbar ist.

15. System (10) nach zumindest einem der vorhergehenden Ansprüche, **dadurch gekennzeichnet, dass** es sich bei der Landmaschine um ein landwirtschaftliches Arbeitsgerät und/oder um ein selbstfahrendes Arbeitsgerät und/oder um ein autonomes Fahrzeug welches für den landwirtschaftlichen Einsatz ausgebildet ist handelt.

16. Verfahren zur Beeinflussung und/oder Durchführung von sicherheitsrelevanten Maschinenfunktionen einer Landmaschine umfassend
die Bereitstellung einer Landmaschine, wobei die landwirtschaftliche Maschine umfasst:
zumindest einen elektrisch und/oder pneumatisch und/oder hydraulisch betriebenen Aktor (16), zur Ausführung der sicherheitsrelevanten Maschinenfunktion, und
eine Steuereinrichtung, die zur mittelbaren oder unmittelbaren Steuerung des Aktors (16) ausgebildet ist, wobei die Steuereinrichtung (14) mit zumindest einem mobilen Endgerät (12) über einen ersten Kommunikationskanal (20) sowie einem zweiten Kommunikationskanal (22), zur Übertragung von einem ersten Signal über den ersten Kommunikationskanal und einem zweiten Signal über den zweiten Kommunikationskanal verbindbar ist, wobei das mobile Endgerät (12) zur Befehlseingabe in die Steuereinrichtung (14) ausgebildet ist, wobei der erste Kommunikationskanal (20) und der zweite Kommunikationskanal (22) unterschiedlich ausgeführt sind und parallel geschalten zwischen dem mobilen Endgerät (12) und der Steuereinrichtung (14) sind,
einen Signalvergleich des ersten Signals, das vom mobilen Endgerät (12) über den ersten Kommunikationskanal (20) übertragen wurde, und des zweiten Signals, das vom mobilen Endgerät (12) über den zweiten Kommunikationskanal (22) übertragen wurde, wobei der Signalvergleich mittels der Steuereinrichtung (14) mittels einer, einen Teil der Steuereinrichtung (14) bildenden Rechnereinheit und/oder einer sonstigen Signalvergleichseinheit erfolgt, und in der Rechnereinheit und/oder in der Signalvergleichseinheit Soll-Vorgaben für das erste Signal des ersten Kommunikationskanals (20) und das zweite Signal des zweiten Kommunikationskanals (22) hinterlegt sind, sowie,
eine Variation und/oder Aktivierung oder Deaktivierung einer sicherheitsrelevanten Maschinenfunktion in Abhängigkeit des mittels der Steuereinrichtung (14) durchgeführten Signalvergleich, insofern das erste Signal und das zweite Signal mit den Soll-Vorgaben übereinstimmen,
wobei ein Signalvergleich nur für sicherheitsrelevante Maschinenfunktionen erfolgt.

17. Verfahren nach Anspruch 16, **dadurch gekennzeichnet, dass** die Steuereinrichtung (14) derartig ausgeführt ist, dass mittels dieser der zumindest eine Aktor (16) mittelbar oder unmittelbar ansteuerbar und/oder parametrisierbar ist.

18. Landmaschine, umfassend ein System (10) nach einem der Ansprüche 1 bis 15 mit Mitteln zum Ausführen des Verfahrens nach einem der Ansprüche 16 und 17.

19. Landmaschine, nach Anspruch 18, **dadurch gekennzeichnet, dass** diese ein landwirtschaftliches Arbeitsgerät und/oder ein selbstfahrendes Arbeitsgerät und/oder ein autonomes Fahrzeug, welches für den landwirtschaftlichen Einsatz ausgebildet ist, ist.

## Claims

1. System (10) for influencing safety-relevant machine functions of an agricultural machine, comprising at least one electrically and/or pneumatically and/or hydraulically operated actuator (16) for carrying out the safety-relevant machine function, further comprising a control device (14) which is configured for indirect or direct control of the actuator (16),
wherein the control device (14) can be connected to at least one mobile terminal (12) via at least a first communication channel (20) and a second communication channel (22) for transmitting a first signal via the first communication channel and a second signal via the second communication channel, wherein the first communication channel (20) and the second communication channel (22) are configured differently and are connected in parallel between the mobile terminal (12) and the control device (14),
wherein the at least one mobile terminal (12) is configured for command input for influencing the safety-relevant machine function into the control device (14),
wherein the control device (14) is configured to perform a signal comparison of the first signal, which was transmitted by the mobile terminal (12) via the first communication channel (20), and of the second signal, which was transmitted by the mobile terminal (12) via the second communication channel (22), as a function of a command input effected by means of the mobile terminal (12) and as a function of the safety-relevant machine function, wherein the signal comparison is carried out by the control device (14) by means of a computer unit forming part of the control device (14) and/or by means of another signal comparison unit, and desired specifications for the first signal of the first communication channel (20) and the second signal of the second communication channel (22) are stored in the computer unit and/or in the signal comparison unit, and
wherein the control device (14) is also configured to vary and/or activate or deactivate a safety-relevant machine function as a function of the signals determined by the signal comparison, insofar as the first signal and the second signal match the desired specifications, and
whereby a signal comparison only takes place for safety-relevant machine functions.

2. A system (10) according to claim 1, **characterised in that** the control device (14) is operatively connected to or comprises a control and/or circuit which is based on electrical and/or pneumatic and/or hydraulic and/or a combination of these types of energy and signal transmission.

3. System (10) according to claim 2, **characterised in that** the control device (14) is configured in such a way that the at least one actuator (16) can be controlled and/or parameterised indirectly or directly by means thereof.

4. System (10) according to one of the preceding claims, **characterised in that** at least the first communication channel (20) or the second communication channel (22) is a wireless communication channel, or that the first communication channel (20) and the second communication channel (22) are wireless communication channels.

5. System (10) according to one of the preceding claims, **characterised in that** at least the first communication channel (20) or the second communication channel (22) is a wire-based communication channel, or that the first communication channel (20) and the second communication channel (22) are wire-based communication channels.

6. System (10) according to any one of the preceding claims, **characterized in that** the first communication channel (20) and the second communication channel (22) are configured differently, one communication channel (20; 22) being a wire-based communication channel and one communication channel (20; 22) being a wireless communication channel.

7. System (10) according to one of the preceding claims, **characterised in that** the first and/or the second communication channel (20; 22) can communicate directly between the mobile terminal (12) and the control device (14) and/or that further components are connected in between.

8. A system (10) according to any one of the preceding claims, **characterised in that** the first communication channel (20) and the second communication channel (22) are provided by different radio transmission systems.

9. System (10) according to one of the preceding claims, **characterised in that** the desired specifications define identical signals or **in that** the desired specifications are defined in such a way that a permanent signal is present on one communication channel (20; 22) and a periodic signal is present on the communication channel (20; 22) arranged parallel thereto.

10. System (10) according to one of the preceding claims, **characterised in that** for the signals of the first communication channel (20) and/or the signals of the second communication channel (22), corresponding times can be specified in which time intervals the signals must be present or how long a respective command must at least be actuated on the mobile terminal (12).

11. System (10) according to one of the preceding claims, **characterised in that** it forms a dead man's device.

12. System (10) according to one of the preceding claims, **characterised in that** an additional input device (26) is associated therewith, wherein the input device (26) can in turn be connected to the control device (14) and wherein the input device (26) is in turn configured to input commands for influencing safety-relevant machine functions.

13. System (10) according to claim 12, **characterised in that** it comprises a priority function for the input device (26) and the mobile terminal (12), wherein, when the mobile terminal (12) or the input device (26) is preselected, then no or only limited input of commands for influencing safety-relevant machine functions is possible by means of the respective non-preselected device.

14. System (10) according to one of the preceding claims, **characterised in that** the mobile terminal (12) can be connected to a data cloud (30) and/or **in that** the control device (14), preferably a computer unit assigned to the control device (14), can be connected to a data cloud (30).

15. System (10) according to at least one of the preceding claims, **characterised in that** the agricultural machine is an agricultural implement and/or a self-propelled implement and/or an autonomous vehicle configured for agricultural use.

16. method for influencing and/or performing safety-relevant machine functions of an agricultural machine, comprising
Providing of an agricultural machine, the agricultural machine comprising:
at least one electrically and/or pneumatically and/or hydraulically operated actuator (16) for carrying out the safety-relevant machine function, and
a control device which is configured for indirect or direct control of the actuator (16), wherein the control device (14) can be connected to at least one mobile terminal (12) via a first communication channel (20) and a second communication channel (22) for transmitting a first signal via the first communication channel and a second signal via the second communication channel, wherein the mobile terminal (12) is configured for command input to the control device (14), wherein the first communication channel (20) and the second communication channel (22) are configured differently and are connected in parallel between the mobile terminal (12) and the control device (14),
a signal comparison of the first signal, which was transmitted by the mobile terminal (12) via the first communication channel (20), and of the second signal, which was transmitted by the mobile terminal (12) via the second communication channel (22), the signal comparison being carried out by the control device (14) by means of a computer unit forming part of the control device (14) and/or by means of another signal comparison unit, and desired specifications for the first signal of the first communication channel (20) and for the second signal of the second communication channel (22) are stored in the computer unit and/or in the signal comparison unit, and,
a variation and/or activation or deactivation of a safety-relevant machine function as a function of the signal comparison carried out by means of the control device (14), insofar as the first signal and the second signal correspond to the desired specifications,
whereby a signal comparison only takes place for safety-relevant machine functions.

17. Method according to claim 16, **characterized in that** the control device (14) is configured in such a way that the at least one actuator (16) can be controlled and/or parameterized indirectly or directly by means thereof.

18. An agricultural machine comprising a system (10) according to any one of claims 1 to 15 with means for carrying out the method according to any one of claims 16 and 17.

19. Agricultural machine according to claim 18, **characterised in that** it is an agricultural implement and/or a self-propelled implement and/or an autonomous vehicle configured for agricultural use.

## Revendications

1. Système (10) destiné à influencer des fonctions de machine relatives à la sécurité d'une machine agricole, comprenant au moins un actionneur (16) à fonctionnement électrique et/ou pneumatique et/ou hydraulique, destiné à exécuter la fonction de machine relative à la sécurité, comprenant en outre un dispositif de commande (14) qui est configuré pour la commande directe ou indirecte de l'actionneur (16),
le dispositif de commande (14) pouvant être connecté à au moins un terminal mobile (12) par le biais d'au moins un premier canal de communication (20) et un deuxième canal de communication (22) pour la transmission d'un premier signal par le biais du premier canal de communication et d'un deuxième signai par le biais du deuxième canal de communication, le premier canal de communication (20) et le deuxième canal de communication (22) étant réalisés différents et étant branchés en parallèle entre le terminal mobile (12) et le dispositif de commande (14),
l'au moins un terminal mobile (12) étant configuré pour la saisie d'instructions en vue d'influencer la fonction de machine relative à la sécurité dans le dispositif de commande (14),
le dispositif de commande (14) étant configuré pour, en fonction d'une saisie d'instruction effectuée au moyen du terminal mobile (12) et en fonction de la fonction de machine relative à la sécurité, effectuer une comparaison de signaux entre le premier signal, qui a été transmis par le terminal mobile (12) par le biais du premier canal de communication (20), et le deuxième signal, qui a été transmis par le terminal mobile (12) par le biais du deuxième canal de communication (22), la comparaison de signaux s'effectuant au moyen du dispositif de commande (14) au moyen d'une unité de calcul et/ou d'une autre unité de comparaison de signaux formant une partie du dispositif de commande (14), et des indications de consigne pour le premier signal du premier canal de communication (20) et le deuxième signal du deuxième canal de communication (22) étant stockés dans l'unité de calcul et/ou dans l'unité de comparaison de signaux, et
le dispositif de commande (14) étant en outre configuré pour faire varier et/ou pour activer ou désactiver une fonction de machine relative à la sécurité en fonction des signaux déterminés par la comparaison de signaux, dans la mesure où le premier signal et le deuxième signal coïncident avec les indications de consigne, et
une comparaison de signaux ne s'effectuant que pour les fonctions de machine relatives à la sécurité.

2. Système (10) selon la revendication 1, **caractérisé en ce que** le dispositif de commande (14) est en liaison active avec une commande et/ou un circuit électrique et/ou pneumatique et/ou hydraulique et/ou basé sur une combinaison de ces modes de transmission d'énergie et de signaux, ou comprend celle-ci ou celui-ci.

3. Système (10) selon la revendication 2, **caractérisé en ce que** le dispositif de commande (14) est réalisé de telle sorte que l'au moins un actionneur (16) peut être commandé et/ou paramétré directement ou indirectement au moyen de celui-ci.

4. Système (10) selon l'une des revendications précédentes, **caractérisé en ce qu'**au moins le premier canal de communication (20) ou le deuxième canal de communication (22) est réalisé sans fil, ou le premier canal de communication (20) et le deuxième canal de communication (22) sont réalisés sans fil.

5. Système (10) selon l'une des revendications précédentes, **caractérisé en ce qu'**au moins le premier canal de communication (20) ou le deuxième canal de communication (22) est réalisé sous forme filaire, ou le premier canal de communication (20) et le deuxième canal de communication (22) sont réalisés sous forme filaire.

6. Système (10) selon l'une des revendications précédentes, **caractérisé en ce que** le premier canal de communication (20) et le deuxième canal de communication (22) sont réalisés différemment, un canal de communication (20 ; 22) étant réalisé sous forme filaire et un canal de communication (20 ; 22) sans fil.

7. Système (10) selon l'une des revendications précédentes, **caractérisé en ce que** le premier et/ou le deuxième canal de communication (20 ; 22) peut communiquer directement entre le terminal mobile (12) et le dispositif de commande (14) et/ou **en ce que** des composants supplémentaires sont encore connectés entre eux.

8. Système (10) selon l'une des revendications précédentes, **caractérisé en ce que** le premier canal de communication (20) et le deuxième canal de communication (22) sont formés par des systèmes de transmission radioélectrique différents.

9. Système (10) selon l'une des revendications précédentes, **caractérisé en ce que** les indications de consigne définissent les mêmes signaux ou **en ce que** les indications de consigne sont définies de telle sorte qu'un signal permanent est appliqué à un canal de communication (20 ; 22) et un signal périodique est appliqué au canal de communication (20 ; 22) disposé parallèlement à celui-ci.

10. Système (10) selon l'une des revendications précédentes, **caractérisé en ce que** des temps correspondants peuvent être prédéfinis pour les signaux du premier canal de communication (20) et/ou les signaux du deuxième canal de communication (22), intervalles de temps dans lesquels les signaux doivent être présents ou durée pendant laquelle une instruction respective doit au moins être activée au niveau du terminal mobile (12).

11. Système (10) selon l'une des revendications précédentes, **caractérisé en ce que** celui-ci forme un dispositif d'homme mort.

12. Système (10) selon l'une des revendications précédentes, **caractérisé en ce qu'**un appareil de saisie (26) supplémentaire est associé à celui-ci, l'appareil de saisie (26) pouvant à son tour être connecté au dispositif de commande (14) et l'appareil de saisie (26) étant à son tour configuré pour la saisie d'instructions destinées à influencer des fonctions de machine relatives à la sécurité.

13. Système (10) selon la revendication 12, **caractérisé en ce que** celui-ci comporte une fonction prioritaire pour l'appareil de saisie (26) et le terminal mobile (12), aucune ou seulement une saisie limitée d'instructions destinées à influencer des fonctions de machine relatives à la sécurité étant possible lors de la présélection du terminal mobile (12) ou de l'appareil de saisie (26) au moyen de l'appareil respectivement non présélectionné.

14. Système (10) selon l'une des revendications précédentes, **caractérisé en ce que** le terminal mobile (12) peut être connecté à un nuage de données (30) et/ou **en ce que** le dispositif de commande (14), notamment une unité de calcul associée au dispositif de commande (14), peut être connecté à un nuage de données (30).

15. Système (10) selon au moins l'une des revendications précédentes, **caractérisé en ce que** la machine agricole est un engin de travail agricole et/ou un engin de travail automoteur et/ou un véhicule autonome qui est configuré pour l'utilisation agricole.

16. Procéder pour influencer et/ou exécuter des fonctions de machine relatives à la sécurité d'une machine agricole, comprenant
la fourniture d'une machine agricole, la machine agricole comprenant :
au moins un actionneur (16) à fonctionnement électrique et/ou pneumatique et/ou hydraulique, destiné à exécuter la fonction de machine relative à la sécurité, et
un dispositif de commande (14) qui est configuré pour la commande directe ou indirecte de l'actionneur (16), le dispositif de commande (14) pouvant être connecté à au moins un terminal mobile (12) par le biais d'au moins un premier canal de communication (20) ainsi qu'un deuxième canal de communication (22) pour la transmission d'un premier signal par le biais du premier canal de communication et d'un deuxième signai par le biais du deuxième canal de communication, le terminal mobile (12) étant configuré pour la saisie d'instructions dans le dispositif de commande (14), le premier canal de communication (20) et le deuxième canal de communication (22) étant réalisés différents et étant branchés en parallèle entre le terminal mobile (12) et le dispositif de commande (14),
une comparaison de signaux entre le premier signal, qui a été transmis par le terminal mobile (12) par le biais du premier canal de communication (20), et le deuxième signal, qui a été transmis par le terminal mobile (12) par le biais du deuxième canal de communication (22), la comparaison de signaux s'effectuant au moyen du dispositif de commande (14) au moyen d'une unité de calcul et/ou d'une autre unité de comparaison de signaux formant une partie du dispositif de commande (14), et des indications de consigne pour le premier signal du premier canal de communication (20) et le deuxième signal du deuxième canal de communication (22) étant stockés dans l'unité de calcul et/ou dans l'unité de comparaison de signaux, et
une variation et/ou une activation ou une désactivation d'une fonction de machine relative à la sécurité en fonction de la comparaison de signaux effectuée au moyen du dispositif de commande (14), dans la mesure où le premier signal et le deuxième signal coïncident avec les indications de consigne, et
une comparaison de signaux ne s'effectuant que pour les fonctions de machine relatives à la sécurité.

17. Procédé selon la revendication 16, **caractérisé en ce que** le dispositif de commande (14) est réalisé de telle sorte que l'au moins un actionneur (16) peut être commandé et/ou paramétré directement ou indirectement au moyen de celui-ci.

18. Machine agricole, comprenant un système (10) selon l'une des revendications 1 à 15 avec des moyens pour mettre en œuvre le procédé selon l'une des revendications 16 et 17.

19. Machine agricole selon la revendication 18, **caractérisée en ce que** celle-ci est un engin de travail agricole et/ou un engin de travail automoteur et/ou un véhicule autonome qui est configuré pour l'utilisation agricole.
